# EUROPÄISCHE PATENTSCHRIFT

(11) **EP 2 084 722 B1**
(45) Veröffentlichungstag und Bekanntmachung des Hinweises auf die Patenterteilung: **20.07.2016**
(21) Anmeldenummer: 07819508.8
(22) Anmeldetag: 31.10.2007
(51) Int. Cl.: H01F 6/04, F25B 9/00

(54) **VERFAHREN ZUM ABKÜHLEN SUPRALEITENDER MAGNETE**
METHOD FOR COOLING SUPERCONDUCTING MAGNETS
PROCÉDÉ DE REFROIDISSEMENT D'AIMANTS SUPRACONDUCTEURS

(30) Priorität: 31.10.2006 DE 102006051880
(43) Veröffentlichungstag der Anmeldung: 05.08.2009
(73) Patentinhaber: Linde AG, 80331 München (DE)
(72) Erfinder: KÜNDIG, Andres, 8706 Meilen (CH)
(74) Vertreter: Zahn, Christoph
(86) Internationale Anmeldenummer: PCT/EP2007/009476
(87) Internationale Veröffentlichungsnummer: WO 2008/052777

(56) Entgegenhaltungen:
- EP-A- 1 655 616

## Beschreibung

Die Erfindung betrifft ein Verfahren zum Abkühlen wenigstens eines supraleitenden Magneten.

Supraleitende Magnete und deren Kryostate werden im Regelfall bisher abgekühlt, indem das Kryostatvolumen zur Vermeidung hohen Materialstresses langsam mit flüssigem Stickstoff beschickt und auf diese Weise auf eine Temperatur von ca. 80 K abgekühlt wird. Anschließend wird der enthaltene flüssige Stickstoff entfernt, indem Helium auf Umgebungstemperatur so lange eingeblasen wird, bis sowohl flüssiger als auch gasförmiger Stickstoff - wenn auch nicht vollständig - entfernt sind. Dabei steigt der Mittelwert der Temperatur von Magnet und Kryostat erneut auf ca. 100 bis 110 K an. Nunmehr wird die Anordnung mittels flüssigen Heliums, das wiederum dosiert zugeführt wird, bis auf eine Temperatur von 4.5 K abgekühlt, bevor das Kryostatvolumen anschließend mit flüssigem Helium befüllt wird.

Von Nachteil bei der beschriebenen Verfahrensweise ist jedoch, dass insbesondere der Verbrauch an flüssigem Helium wegen der prozessbedingt auftretenden, großen Temperaturdifferenzen vergleichsweise hoch ist und des Weiteren ein beträchtlicher Anteil des eingesetzten Heliums für immer verloren geht, da es in die Umgebung bzw. Atmosphäre entweicht. Da die Ressourcen an Helium weltweit knapp werden und damit einhergehend steigende Preise zu verzeichnen sind, besteht folglich ein Bedarf an Helium-verbrauchenden Prozessen, bei denen so viel als möglich Helium zurückgewonnen werden kann.

Die "direkte Verwendung" von flüssigem Stickstoff und die damit verbundene Kontamination führt dazu, dass der flüssige Stickstoff auch durch das Spülen mit Helium nicht restlos entfernt werden kann. Diese Tatsache hat nunmehr jedoch einen unerwünschten Einfluss auf das Verhalten der supraleitenden Magnete, nämlich deren erhöhter Neigung zu quenchen, d. h. plötzlich wieder einen Ohmschen Widerstand darzustellen. Von Nachteil bei der vorbeschriebenen Verfahrensweise ist ferner, dass aufgrund der auftretenden Temperaturdifferenzen - Umgebungstemperatur gegen Flüssig-Stickstofftemperatur - sowohl bei der Verwendung von flüssigem Stickstoff als auch bei der Verwendung von Helium, der Abkühlprozess thermodynamisch und damit auch wirtschaftlich enorm ineffizient ist.

Eine Anlage mit Helium-Kühlkreislauf ist aus der EP 1 655 616 A1 bekannt.

Aufgabe der vorliegenden Erfindung ist es, ein gattungsgemäßes Verfahren zum Abkühlen wenigstens eines supraleitenden Magneten anzugeben, das die vorgenannten Nachteile vermeidet.

Zur Lösung dieser Aufgabe wird ein Verfahren zum Abkühlen wenigstens eines supraleitenden Magneten vorgeschlagen, das dadurch gekennzeichnet ist, dass die Abkühlung des oder der supraleitenden Magneten ausschließlich mittels mehrerer, auf wenigstens zwei Temperaturniveaus befindlichen Heliumströmen erfolgt, wobei dem zu kühlenden Magneten ein erstes Gemisch, bestehend aus einem Heliumstrom auf Umgebungstemperaturniveau und einem Heliumstrom auf Flüssig-Stickstoff-Temperaturniveau, und anschließend ein zweites Gemisch, bestehend aus einem Heliumstrom auf Flüssig-Stickstoff-Temperaturniveau und einem Heliumstrom auf einem Temperaturniveau von ca. 10 K, zugeführt wird.

Erfindungsgemäß wird nunmehr zum Abkühlen der Magnete jedoch ausschließlich Helium verwendet. Flüssiger Stickstoff kommt ggf. indirekt als partielle primäre Kältequelle - insbesondere zur Vorkühlung des Heliums - zur Anwendung. Dadurch entsteht - eine entsprechende Vorreinigung vorausgesetzt - ein Kryostatvolumen mit vernachlässigbaren Restverunreinigungen. Dies führt zu einer deutlichen Reduktion der Quench-Neigung eines entsprechend abgekühlten supraleitenden Magneten. Daraus wiederum resultiert eine deutliche Reduzierung der bisher nicht unerheblichen Heliumverluste, die zwangsläufig mit dem Auftreten des Quench-Effektes verbunden sind.

Des Weiteren ist bei dem erfindungsgemäßen Verfahren zum Abkühlen wenigstens eines supraleitenden Magneten die Temperaturdifferenz zwischen Kühlstrom bzw. -medium und dem zu kühlenden Magneten vergleichsweise gering, was thermodynamisch günstig ist. Gleichzeitig kann der Wärmeübergangskoeffizient im Helium-Gas relativ groß gehalten werden, indem ein entsprechend großer Gasdurchsatz gewählt wird. Dieses sanftere Abkühlen der Magnete ermöglicht einen beschleunigten Abkühlvorgang, d. h. signifikant kürzere Durchlaufzeiten des Produktionsvorganges.

Das erfindungsgemäße Verfahren zum Abkühlen wenigstens eines supraleitenden Magneten ermöglicht es, Magneten mittels nur einer Helium-Kälteanlage abzukühlen und zu befüllen. Ein unerwünschtes Öffnen des Kryostaten des Magneten gegenüber der Atmosphäre ist somit nicht mehr erforderlich. Darüber hinaus kann das Befüllen der Magnete mit flüssigem Helium vergleichsweise schnell erfolgen, indem eine Flüssig-Helium-Pumpe verwendet wird. Das erfindungsgemäße Verfahren ermöglicht zudem eine deutliche Einsparung von flüssigem Helium, welches bei den zum Stand der Technik zählenden Verfahren gesammelt, gereinigt und anschließend wieder verflüssigt werden muss. Des Weiteren wird auch der Helium-Anteil, der endgültig an die Atmosphäre verloren geht, wesentlich reduziert.

Entsprechend einer Ausgestaltung des erfindungsgemäßen Verfahrens zum Abkühlen wenigstens eines supraleitenden Magneten erfolgt die Abkühlung des oder der supraleitenden Magneten, indem dem zu kühlenden Magneten ein erstes Gemisch, bestehend aus einem Heliumstrom auf Umgebungstemperaturniveau und einem Heliumstrom auf Flüssig-Stickstoff-Temperaturniveau, und anschließend ein zweites Gemisch, bestehend aus einem Heliumstrom auf Flüssig-Stickstoff-Temperaturniveau und einem Heliumstrom auf einem Temperaturniveau von ca. 10 K, zugeführt wird.

Das erfindungsgemäße Verfahren zum Abkühlen wenigstens eines supraleitenden Magneten sowie weitere vorteilhafte Ausgestaltungen desselben, die Gegenstände der anhängigen Patentansprüche darstellen, seien im Folgenden anhand des in der Figur dargestellten Ausführungsbeispieles näher erläutert.

Der Übersichtlichkeit halber sind in der Figur eine Vielzahl der erforderlichen Regelventile nicht dargestellt. Deren Darstellung erübrigt sich jedoch für einen Fachmann aufgrund der nachfolgenden Verfahrensbeschreibung.

Die Figur zeigt in schematisierter Form einen Helium-Kältekreislauf, der der Abkühlung zweier supraleitender Magnete M1 und M2 dient. Mittels einer ein- oder mehrstufigen Verdichtereinheit C - hierbei kommt vorzugsweise ein Schraubenkompressor-System zur Anwendung - wird Helium bei etwa Umgebungsdruck angesaugt und auf einen Druck zwischen ca. 13 und 20 bar (Hochdruck) verdichtet. In der Figur nicht dargestellt sind ein der Verdichtereinheit C ggf. nachgeschalteter (Wasser)Kühler und Ölabscheider.

Der Hochdruck-Heliumstrom wird über Leitung 1 einem ersten Wärmetauscher E1 zugeführt und in diesem gegen Mitteldruck- und Niederdruck-Heliumströme - auf die im Folgenden noch eingegangen werden wird - sowie gegen flüssigen Stickstoff, der über Leitung 2 durch den Wärmetauscher E1 geführt wird, auf ca. 80 K abgekühlt.

Anschließend erfolgt eine vorzugsweise adsorptiv ausgebildete Reinigung A des gekühlten Hochdruck-Heliumstromes. In dieser Reinigungsstufe A erfolgt eine Abtrennung der ggf. vorhandenen unerwünschten Restverunreinigungen, wie bspw. Luft. Die Adsorptionseinheit A ist vorzugsweise redundant ausgeführt und weist darüber hinaus Mittel zur Regeneration des beladenen Adsorptionsmittels auf.

Der über Leitung 3 aus dem ersten Wärmetauscher E1 abgezogene Heliumstrom kann nunmehr auf drei Teilströme 4, 11 und 15 aufgeteilt werden. Der erstgenannte Teilstrom wird über Leitung 4 einer Expansionsturbine X zugeführt und in dieser auf einen Mitteldruck zwischen 2 und 3 bar entspannt. Anschließend wird dieser Mitteldruck-Heliumstrom über die Leitungsabschnitte 5 bis 10 durch die beiden Wärmetauscher E2 und E1 geführt und in diesen bis auf Umgebungstemperatur angewärmt, bevor er der Verdichtereinheit C zugeführt wird.

Der vorgenannte zweite Heliumteilstrom wird über Leitung 11 dem zweiten Wärmetauscher E2 zugeführt und in diesem gegen anzuwärmende Verfahrensströme weiter abgekühlt. Über Leitung 12 wird dieser Heliumteilstrom nach Durchgang durch den Wärmetauscher E2 einer zweiten Expansionsturbine X' zugeführt und in dieser ebenfalls unter Kälteerzeugung bei einer Temperatur von ca. 10 K auf einen Mitteldruck zwischen 2 und 3 bar entspannt. Auch dieser Mitteldruck-Heliumstrom wird über die Leitungsabschnitte 13, 14, 19 bis 21 und 10 nach Anwärmung auf Umgebungstemperatur im Wärmetauscher E1 der Verdichtereinheit C zugeführt.

Der vorgenannte dritte Heliumteilstrom kann über die Leitungsabschnitte 15 und 7 bis 10 ebenfalls der der Verdichtereinheit C zugeführt werden.

Somit liegen drei Mitteldruck-Heliumströme auf unterschiedlichen Temperaturniveaus vor. Es sind dies der in der zweiten Expansionsturbine X' entspannte Heliumstrom, der eine Temperatur von ca. 10 K aufweist, der am Ausgang des Wärmetauschers E1 vorliegende Heliumstrom, der eine Temperatur von ca. 80 K aufweist und der in den Wärmetauschern E2 und E1 auf Umgebungstemperatur angewärmte Heliumstrom in Leitung 8.

Wie bereits erwähnt zeigt die Figur eine Helium-Kälteanlage, die der Abkühlung ausschließlich zweier supraleitender Magnete M1 und M2 dient. Die Kryostatvolumina der Magnete M1 und M2 werden vor dem eigentlichen Abkühlprozess sofern erforderlich (mehrmals) evakuiert, gespült und durch Zirkulieren von getrocknetem Heliumgas weitgehend von unerwünschten Rückständen bzw. Verunreinigungen, wie Luft und Feuchtigkeit, befreit. Der Übersichtlichkeit halber sind die dafür erforderlichen Einrichtungen in der Figur nicht dargestellt.

Zu Beginn des eigentlichen Abkühlvorganges wird bei geöffnetem Ventil a über die Leitungsabschnitte 26 und 30 dem bzw. den abzukühlenden Magneten M1/M2 auf Umgebungstemperatur befindliches Mitteldruck-Heliumgas zugeführt. Gleichzeitig wird bei geöffnetem Ventil b über die Leitungsabschnitte 24 und 30 Mitteldruck-Heliumgas, das eine Temperatur von ca. 80 K aufweist, den abzukühlenden Magneten M1/M2 zugeführt. Durch das Mischen der beiden vorgenannten Mitteldruck-Heliumströme kann jede gewünschte Vorlauftemperatur zwischen Umgebungstemperatur und einer Temperatur von ca. 80 K eingestellt werden. Damit wird ein kontinuierliches Abkühlen der Magnete M1/M2 von Umgebungstemperatur bis auf ein Temperaturniveau von ca. 80 K erreicht.

Über die Leitungsabschnitte 31 und 25 wird bei geöffnetem Ventil f das aus den Magneten M1/M2 abgezogene, angewärmte Rückgas wieder dem Wärmetauscher E1 zugeführt, in diesem angewärmt und anschließend über die Leitungsabschnitte 20, 21 und 10 der Verdichtereinheit C zugeführt.

Sobald die Magnete M1/M2 eine Temperatur von etwas über 80 K erreicht haben - die Heliumzuführung über Leitung 26 ist zu diesem Zeitpunkt bereits wieder geschlossen und es wird ausschließlich über Leitung 24 Helium zugeführt -, wird Ventil c geöffnet, so dass über die Leitungsabschnitte 16 und 30 Mitteldruck-Heliumgas, das eine Temperatur von ca. 10 K aufweist, zugemischt bzw. den Magneten M1/M2 zugeführt werden kann. Mittels dieses Verfahrensschrittes wird die Vorlauftemperatur weiter erniedrigt.

Das die Magnete M1/M2 verlassende, angewärmte Rückgas wird weiterhin bei geöffnetem Ventil f über die Leitungsabschnitte 31 und 25 dem ersten Wärmetauscher E1 zugeführt. Diese Rückführung erfolgt jedoch nur solange, bis eine bestimmte Temperatur - diese beträgt zwischen 50 und 60 K - unterschritten wird. Dann wird Ventil f geschlossen und Ventil g geöffnet. Nunmehr kann das erwärmte Rückgas über die Leitungsabschnitte 31 und 17 dem zweiten Wärmetauscher E2 zugeführt werden. Aus diesem wird es über die Leitungsabschnitte 18 bis 21 und 10 der Verdichtereinheit C zugeführt.

Erreicht die Temperatur des aus den Magneten M1/M2 abgezogenen Rückgases die Austrittstemperatur der zweiten Expansionsturbine X', wird Ventil g geschlossen und Ventil h geöffnet. Nunmehr wird das angewärmte Rückgas über die Leitungsabschnitte 31 und 23 dem kalten Ende des Wärmetauschers E2 zugeführt und in diesem angewärmt. Über die Leitungsabschnitte 18 bis 21 und 10 wird auch dieses Rückgas durch den Wärmetauscher E1 und der Verdichtereinheit C zugeführt.

Bei Unterschreiten einer bestimmten Temperaturdifferenz - diese beträgt vorzugsweise 0.5 bis 1 K - zwischen der Temperatur des aus den Magneten M1/M2 abgezogenen Rückgases und der Austrittstemperatur der Expansionsturbine X' wird Ventil c geschlossen und Ventil d geöffnet. Über die Leitungsabschnitte 28 und 30 werden die Magnete M1/M2 nunmehr mit flüssigem Helium aus dem Dewar D beschickt, dabei vollends auf Sattdampftemperatur gebracht und mit flüssigem Helium gefüllt. Das dabei verdrängte, kalte Heliumgas kann der Verdichtereinheit C zugeführt werden und/oder zur Kühlung weiterer Magnete, deren Abkühlvorgänge zeitlich versetzt stattfinden, genutzt werden. Alternativ dazu kann dieses Heliumgas auch über eine in der Figur nicht dargestellte Leitung in den Dewar D zurückgeführt bzw. gedrückt werden; hierzu bedarf es jedoch des Einsatzes einer Flüssig-Helium-Pumpe.

Der Ablauf des vorbeschriebenen Procederes kann - beginnend mit der Reinigung der Kryostaten und endend mit der Befüllung der Kryostaten mit flüssigem Helium - vollautomatisch erfolgen. Dies hat den Vorteil, dass menschliches Fehlverhalten ausgeschlossen werden kann.

Das erfindungsgemäße Verfahren zum Abkühlen wenigstens eines supraleitenden Magneten eignet sich insbesondere zur Realisierung in einer Heliumkälteanlage, die der parallelen Abkühlung supraleitender MRI-Magnete und der Befüllung der Kryostate mit Flüssigkeit dient. Des Weiteren kann das erfindungsgemäße Verfahren zum Abkühlen wenigstens eines supraleitenden Magneten aber auch immer dann zur Anwendung kommen, wenn eine vergleichsweise sanfte Abkühlung erforderlich ist, nur vergleichsweise kleine Temperaturdifferenzen auftreten sollen oder dürfen, die Abkühlgeschwindigkeit kontrolliert werden muss, ein relativ hoher Heliumdurchsatz von Vorteil oder gewünscht ist und Verunreinigungen unerwünscht sind.

Das erfindungsgemäße Verfahren zum Abkühlen wenigstens eines supraleitenden Magneten ermöglicht das parallele und zeitliche versetzte Abkühlen und Befüllen eines oder mehrerer Magnete, wobei die Anzahl der abzukühlenden Magnete im Prinzip beliebig groß sein kann.

## Patentansprüche

1. Verfahren zum Abkühlen wenigstens eines supraleitenden Magneten, **dadurch gekennzeichnet, dass** die Abkühlung des oder der supraleitenden Magneten (M1, M2) ausschließlich mittels mehrerer, auf wenigstens zwei Temperaturniveaus befindlichen Heliumströmen erfolgt, wobei dem zu kühlenden Magneten (M1, M2) ein erstes Gemisch, bestehend aus einem Heliumstrom auf Umgebungstemperaturniveau und einem Heliumstrom auf Flüssig-Stickstoff-Temperaturniveau, und anschließend ein zweites Gemisch, bestehend aus einem Heliumstrom auf Flüssig-Stickstoff-Temperaturniveau und einem Heliumstrom auf einem Temperaturniveau von ca. 10 K, zugeführt wird.

## Claims

1. Method of cooling at least one superconducting magnet, **characterized in that** the cooling of the superconducting magnet(s) (M1, M2) is effected exclusively by means of two or more helium streams present at at least two temperature levels, by supplying the magnets (M1, M2) to be cooled with a first mixture consisting of a helium stream at ambient temperature level and a helium stream at liquid nitrogen temperature level, and then supplying a second mixture consisting of a helium stream at liquid nitrogen temperature level and a helium stream at a temperature level of about 10 K.

## Revendications

1. Procédé pour refroidir au moins un aimant supraconducteur, **caractérisé en ce que** le refroidissement du ou des aimants supraconducteurs (M1, M2) s'effectue exclusivement au moyen de plusieurs courants d'hélium se trouvant à au moins deux niveaux de température, un premier mélange constitué d'un courant d'hélium au niveau de température de l'environnement et d'un courant d'hélium au niveau de température de l'azote liquide, et ensuite un deuxième mélange constitué d'un courant d'hélium au niveau de température de l'azote liquide et d'un courant d'hélium à un niveau de température d'environ 10 K, étant acheminés à l'aimant (M1, M2) à refroidir.
